# EUROPÄISCHE PATENTSCHRIFT

(11) **EP 3 715 572 B1**
(45) Veröffentlichungstag und Bekanntmachung des Hinweises auf die Patenterteilung: **16.08.2023**
(21) Anmeldenummer: 20164555.3
(22) Anmeldetag: 20.03.2020
(51) Int. Cl.: E05F 15/643

(54) **VERRIEGELUNGSEINRICHTUNG FÜR EINE SCHIEBETÜRANLAGE UND SCHIEBETÜRANLAGE**
LOCKING DEVICE FOR A SLIDING DOOR SYSTEM AND SLIDING DOOR SYSTEM
DISPOSITIF DE VERROUILLAGE POUR UNE INSTALLATION DE PORTE COULISSANTE ET INSTALLATION DE PORTE COULISSANTE

(30) Priorität: 29.03.2019 DE 102019108273
(43) Veröffentlichungstag der Anmeldung: 30.09.2020
(73) Patentinhaber: dormakaba Deutschland GmbH, 58256 Ennepetal (DE)
(72) Erfinder: Wagner, Martin, 58256 Ennepetal (DE); Busch, Sven, 58256 Ennepetal (DE); Drux, Matthias, 58256 Ennepetal (DE); Finke, Andreas, 58256 Ennepetal (DE)
(74) Vertreter: Balder IP Law, S.L.

(56) Entgegenhaltungen:
- EP-A2- 1 681 414
- CN-A- 108 131 063
- DE-A1-102004 060 124
- DE-A1-102014 010 275
- DE-A1-102016 216 884
- US-A- 5 040 430
- US-A1- 2013 333 290
- US-A1- 2019 032 368
- US-A1-2019/0 032 368

## Beschreibung

Die Erfindung betrifft eine Verriegelungseinrichtung für eine Schiebetüranlage. Ferner betrifft die Erfindung eine Schiebetüranlage mit einer solchen Verriegelungseinrichtung.

Schiebetüranlagen weisen typischerweise einen Türantrieb mit einem Zugmittel, beispielsweise einem Riemen, und ein Schiebetürlaufwerk mit einem verfahrbaren Laufwagen für ein Schiebetürelement auf. Um den Türantrieb, beispielsweise in einer Schließstellung des Schiebetürelements, zu verriegeln, wird eine Verriegelungseinrichtung vorgesehen, die oftmals an einer Umlenkrolle für das Zugmittel angeordnet ist. Eine solche Umlenkrolle ist typischerweise an einer Seite des Türantriebs angeordnet, die einem Zugmittelantrieb gegenüberliegt, der das Zugmittel antreibt. Zum Verriegeln wird die Umlenkrolle durch ein Verriegelungselement blockiert, beispielsweise durch eine gezahnte Verriegelungsscheibe. Derartige Verriegelungseinrichtung weisen typischerweise einen relativ großen Platzbedarf auf.

Aus der CN 108 131 063 A ist eine Verriegelungseinrichtung für eine Schiebetüranlage bekannt, die dazu ausgebildet ist, sowohl einen oberen als auch einen unteren Trum eines Zahnriemens in einer Verriegelungsstellung zu verriegeln. Dabei sind weder ein Antrieb für eine Aktivierung der Verriegelungsstellung noch eine detailliertere Ausgestaltung eines Gehäuses und einer Wirkverbindung des Antriebs mit einer Verriegelungsmechanik offenbart. Es ist jedoch ein elektrischer Rotationsantrieb angedeutet und ein Verriegelungsmittel wird zur Verbesserung der Schliesswirkung in einem schrägen Winkel gegen das Zugmittel verfahren.

Die EP 1 681 414 A2 offenbart eine weitere Verriegelungseinrichtung, die auf gleiche Weise mit dem Zugmittel in der Form eines Zahnriemens zusammenwirkt, um die Flügelelemente einer Schiebetüranlage bei Aktivierung zu blockieren.

Aus der DE 10 2004 060 124 A1 ist ein Schiebetürsystem mit einer in einem Kämpfer angeordneten Antriebsvorrichtung für wenigstens einen Türflügel und einer, einen Verriegelungsbolzen beaufschlagenden elektrischen Betätigungsvorrichtung bekannt. Die Betätigungsvorrichtung ist mit einem über eine Abtriebsscheibe der Antriebsvorrichtung geführten, am Türflügel zugfest angeschlossenem endlosen Zugmittel ausgeführt, wobei eine Verriegelung einen mit der Abtriebsscheibe drehfest verbundenen Rotationskörper aufweist, welcher ein Kupplungsglied zur Verriegelung mit dem nach Maßgabe eines Impulses einer Verriegelungssteuerung von der elektromechanischen Betätigungsvorrichtung beaufschlagten, verschiebbar im Kämpfer gelagerten Verriegelungsbolzen bildet. Dabei ist vorgesehen, dass der Verriegelungsbolzen mittels einer die elektromechanische Betätigungsvorrichtung mechanisch beaufschlagenden Handentriegelung verschiebbar ist. Eine direkte Einwirkung der Verriegelung auf das Zugmittel ist nicht vorgesehen.

Vor diesem Hintergrund ist es Aufgabe der Erfindung, die Verriegelung einer Schiebetüranlage mit einer Verriegelungseinrichtung zu ermöglichen, die einen geringeren Bauraum erfordert.

Zur Lösung der Aufgabe wird eine Verriegelungseinrichtung für eine Schiebetüranlage vorgeschlagen, umfassend ein Gehäuse, wobei in einem ersten Gehäuseinnenraum ein Verriegelungsantrieb in Form eines Linearmotors, mit einem Stator und einem gegenüber dem Stator translatorisch bewegbaren Läufer angeordnet ist, wobei in einem über eine Gehäusewand von dem ersten Gehäuseinnenraum getrennten, zweiten Gehäuseinnenraum eine Verriegelungsmechanik mit einem Verriegelungsmittel angeordnet ist, welches zwischen einer Freigabestellung und einer Verriegelungsstellung hin und her bewegbar ist, und wobei die Verriegelungsmechanik über mindestens ein an den Läufer angebundenes und durch eine Führungsöffnung in der Gehäusewand hindurchgeführtes Steuerelement mit dem Verriegelungsantrieb gekoppelt ist.

Bei der erfindungsgemäßen Verriegelungseinrichtung sind der Verriegelungsantrieb und die Verriegelungsmechanik in einem gemeinsamen Gehäuse in voneinander getrennten Gehäuseinnenräumen angeordnet. Hierdurch kann eine kompakte Ausgestaltung der Verriegelungseinrichtung ermöglicht werden. Die beiden Gehäuseinnenräume werden durch eine Gehäusewand mit einer Führungsöffnung getrennt, durch die ein an den Läufer des Verriegelungsantriebs angebundenes Steuerelement geführt ist, so dass eine mechanische Kopplung des Verriegelungsantriebs mit der Verriegelungsmechanik, insbesondere mit dem bewegbaren Verriegelungsmittel bewirkt wird. Insofern ist kann eine kompakte Verriegelungseinrichtung mit einem Verriegelungsmittel bereitgestellt werden, das zwischen einer Freigabestellung und einer Verriegelungsstellung bewegbar ist, wobei die Verriegelungseinrichtung dazu ausgebildet und eingerichtet ist, ein Zugmittel der Schiebetüranlage mit einem Verriegelungsabschnitt des Verriegelungsmittels in der Verriegelungsstellung zu arretieren und in der Freigabestellung freizugeben, wobei das Verriegelungsmittel zum Bewegen zwischen der Freigabestellung und der Verriegelungsstellung senkrecht zu einer Bewegungsrichtung des Läufers linearbeweglich gelagert ist oder wobei das Verriegelungsmittel zum Bewegen zwischen der Freigabestellung und der Verriegelungsstellung um eine Schwenkachse schwenkbar gelagert ist.

Gemäß einer vorteilhaften Ausgestaltung ist an dem Steuerelement ein erstes Führungswälzlager angeordnet, das in der Führungsöffnung aufgenommen ist, insbesondere derart, dass ein gegenüber dem Steuerelement drehbarer Lagerring des ersten Führungswälzlagers an einer Innenkontur der Führungsöffnung abrollbar ist. Durch das erste Führungswälzlager kann die beim Bewegen des mit dem Läufer verbundenen Steuerelements auftretende Reibung reduziert werden. Über das erste Führungswälzlager und die Innenwandung der Führungsöffnung können in das Verriegelungsmittel eingeleitete Kräfte in das Gehäuse eingeleitet werden. Solche Kräfte können beispielweise dann auftreten, wenn versucht wird, ein Schiebetürelement manuell zu bewegen, während sich das Verriegelungsmittel in seiner Verriegelungsstellung befindet.

Bevorzugt ist an dem Steuerelement ein zweites Führungswälzlager angeordnet, das in einer Führungskulisse des Verriegelungsmittels aufgenommen ist, insbesondere derart, dass ein gegenüber dem Steuerelement drehbarer Lagerring des zweiten Führungswälzlagers an einer Innenkontur der Führungskulisse abrollbar ist. Durch das zweite Führungswälzlager kann die beim Bewegen des Verriegelungsmittels auftretende Reibung reduziert werden.

Als besonders vorteilhaft hat sich eine Ausgestaltung erwiesen, bei welcher das Verriegelungsmittel zwei, insbesondere identische, Führungskulissen aufweist und der Läufer zwei jeweils in einer der Führungskulissen geführte Steuerelemente umfasst. Durch das Vorsehen von zwei Führungskulissen und entsprechenden Steuerelementen kann die Gefahr eines unerwünschten Verkippens oder Verkantens des Verriegelungsmittels reduziert werden. Zudem ist es möglich, über die beide Steuerelemente und Führungskulissen höhere Kräfte zu übertragen als über ein einzelnes in einer einzelnen Führungskulisse geführtes Steuerelement.

Als vorteilhaft hat es sich eine Ausgestaltung erwiesen, bei der die mindestens eine Führungskulisse einen nicht-linearen Verlauf aufweist. Eine Bewegung des Antriebselements um eine vorgegebene Distanz wird dann nicht gleichmäßig in eine Bewegung des Verriegelungsmittels um dieselbe Distanz umgesetzt. Bevorzugt ist der nicht-lineare Verlauf der Führungskulissen derart gewählt, dass ausgehend von der Freigabestellung des Verriegelungsmittels zunächst eine relativ kleine Bewegung des Antriebselements in eine relativ große Bewegung des Verriegelungsmittels umgesetzt wird. Hierdurch kann erreicht werden, dass sich das Verriegelungsmittel beim Verriegeln schnell einem Gegenstück, beispielsweise einem Zugmittel einer Schiebetüranlage, annähert. Dieser relativ steile Verlauf der Führungskulisse kann in Richtung der Verriegelungsstellung in einen flacheren Verlauf übergehen, so dass eine Bewegung des Antriebselements in diesem Bereich in einer kleineren Bewegung des Verriegelungsmittels resultiert. Hierdurch kann das eigentliche Verriegeln mit größerer Kraft erfolgen.

Erfindungsgemäß ist das Verriegelungsmittel zum Bewegen zwischen der Freigabestellung und der Verriegelungsstellung linearbeweglich gelagert, und zwar senkrecht zu einer Bewegungsrichtung des Läufers. Durch eine lineare Bewegbarkeit des Verriegelungsmittels kann die Gefahr eines unerwünschten Verklemmens des Verriegelungsmittels mit einem Gegenstück, beispielsweise einem Zugmittel einer Schiebetüranlage, reduziert werden.

Eine alternative erfindungsgemässe Ausgestaltung sieht vor, dass das Verriegelungsmittel zum Bewegen zwischen der Freigabestellung und der Verriegelungsstellung um eine Schwenkachse schwenkbar gelagert ist.

Ein weiterer Gegenstand der Erfindung ist eine Schiebetüranlage umfassend einen Türantrieb mit einem Zugmittel, insbesondere einem Riemen, einem Seil oder einer Kette, ein Schiebetürlaufwerk mit einem verfahrbaren Laufwagen für ein Schiebetürelement, welcher mit dem Zugmittel gekoppelt ist und welcher ausgehend von einer Schließposition über eine Wegstrecke in zumindest eine vorbestimmte Offenposition verfahrbar ist, und eine vorstehend beschriebene Verriegelungseinrichtung zur Verriegelung des Türantriebs.

Bei der Schiebetüranlage können dieselben Vorteile erreicht werden, wie sie bereits im Zusammenhang mit der Verriegelungseinrichtung beschrieben worden sind.

Gemäß einer vorteilhaften Ausgestaltung ist vorgesehen, dass ein Verriegelungsabschnitt des Verriegelungsmittels in der Verriegelungsstellung kraft- und/oder formschlüssig mit dem Zugmittel zusammenwirkt, so dass der mit dem Zugmittel gekoppelte Laufwagen arretiert ist. Bei einer derartigen Schiebetüranlage kann der Türantrieb durch direktes Zusammenwirken des Verriegelungsmittels, insbesondere des Verriegelungsabschnitts des Verriegelungsmittels, mit dem Zugmittel verriegelt werden.

In der Freigabestellung gibt das Verriegelungsmittel bevorzugt das Zugmittel frei, so dass das Zugmittel bewegbar ist. Insofern besteht in der Freigabestellung bevorzugt kein Kraft- und/oder Formschluss zwischen dem Verriegelungsmittel und dem Zugmittel. Das Zugmittel ist bevorzugt als endloses Zugmittel ausgebildet. Bei dem Zugmittel kann es sich um einen Riemen, beispielsweise einen Flachriemen, Zahnriemen oder Keilriemen handeln. Alternativ kann das Zugmittel als Kette oder Seil ausgebildet sein.

Die Verriegelungseinrichtung kann beispielsweise im Bereich eines Zugmittelantriebs des Türantriebs zum Antrieb des Zugmittels angeordnet sein. Bevorzugt ist eine Steuereinrichtung des Türantriebes ebenfalls im Bereich des Zugmittelantriebs angeordnet, so dass kurze Verkabelungen zwischen der Steuereinrichtung und der Verriegelungseinrichtung bzw. dem Zugmittelantrieb ermöglicht werden.

Gemäß einer vorteilhaften Ausgestaltung weist die Verriegelungseinrichtung einen Anschlag für das Zugmittel auf, wobei das Zugmittel in Kontakt mit dem Anschlag steht, wenn sich das Verriegelungsmittel in seiner Verriegelungsstellung befindet. Somit wird es möglich, dass Zugmittel in der Verriegelungsstellung des Verriegelungsmittels zwischen dem Verrieglungsmittel und dem Anschlag zu klemmen. Der Anschlag ist bevorzugt als Teil eines Gehäuses der Verriegelungseinrichtung ausgebildet, so dass eine besonders kompakte Ausgestaltung ermöglicht werden kann.

Eine vorteilhafte Ausgestaltung sieht vor, dass das Verriegelungsmittel ein Trägerelement aufweist, gegenüber dem der Verriegelungsabschnitt, bewegbar gelagert ist, wobei der Verriegelungsabschnitt, insbesondere durch ein Federelement, mit einer Rückstellkraft beaufschlagt ist. Insbesondere dann, wenn in der Verriegelungsstellung des Verriegelungsmittels ein Formschluss zwischen dem Verrieglungsabschnitt und dem Zugmittel vorliegt, kann durch die bewegbare Lagerung des Verrieglungsabschnitts ein verbessertes Eingreifen von Formschlussmitteln des Verriegelungsabschnitts in Formschlussmittel des Zugmittels ermöglicht werden. Beispielsweise kann die Lage von als Zähnen ausgebildeten Formschlussmitteln des Verriegelungsabschnitts derart angepasst werden, dass sie in Ausnehmungen zwischen Zähnen an dem Zugmittel eingreifen. Die Rückstellkraft kann ermöglichen, dass der Verriegelungsabschnitt beim Lösen der Verriegelung selbsttätig in eine Ausgangsstellung zurückgeführt wird. Bevorzugt ist der Verriegelungsabschnitt parallel zu einer Bewegungsrichtung des Zugmittels gegenüber dem Trägerelement bewegbar, so dass eine die Stellung des Verriegelungsabschnitts gegenüber dem Zugmittel in entlang der Bewegungsrichtung des Zugmittels verändert werden kann. Zur Führung des Verriegelungsabschnitts ist an dem Trägerelement bevorzugt ein Führungselement angeordnet, beispielweise ein Linearführungselement. Alternativ kann der Verriegelungsabschnitt fest mit dem Trägerelement verbunden sein , so dass dieser nicht gegenüber dem Trägerelement bewegbar ist. Bei einer derartigen Ausgestaltung ist der Verriegelungsabschnitt bevorzugt einstückig mit dem Trägerelement ausgebildet.

Nachfolgend sollen weitere Vorteile und Einzelheiten der Erfindung anhand den in den Zeichnungen dargestellten Ausführungsbeispielen erläutert werden. Hierin zeigt
- Fig. 1: eine Schiebetüranlage in einer schematischen Darstellung;
- Fig. 2a: eine Verriegelungseinrichtung in einer perspektivischen Darstellung;
- Fig. 2b: die Verriegelungseinrichtung nach Fig. 2a in einer perspektivischen Schnittdarstellung;
- Fig. 2c: die Verriegelungseinrichtung nach Fig. 2a in einer Schnittdarstellung;
- Fig. 3a: den Verriegelungsantrieb der Verriegelungseinrichtung nach Fig. 2a in einer perspektivischen Darstellung;
- Fig. 3b: den Verriegelungsantrieb nach Fig. 3a ohne Gehäuse in einer perspektivischen Darstellung;
- Fig. 3c: den Verriegelungsantrieb nach Fig. 3a in einer perspektivischen Schnittdarstellung;
- Fig. 3d: den Verriegelungsantrieb nach Fig. 3a in einer Schnittdarstellung;
- Fig. 3e: den Verriegelungsantrieb nach Fig. 3a in einer Seitenansicht;
- Fig. 4a: den Stator des Verriegelungsantriebs nach Fig. 3a in einer perspektivischen Darstellung;
- Fig. 4b: den Stator nach Fig. 4a in einer perspektivischen Schnittdarstellung;
- Fig. 4c: den Stator nach Fig. 4a in einer ersten Seitenansicht;
- Fig. 4d: den Stator nach Fig. 4a in einer zweiten Seitenansicht;
- Fig. 5a: den Läufer des Verriegelungsantriebs nach Fig. 3a in einer perspektivischen Darstellung;
- Fig. 5b: den Läufer nach Fig. 5a in einer perspektivischen Schnittdarstellung;
- Fig. 5c: den Läufer nach Fig. 5a in einer gegenüber der Fig. 5a gedrehten perspektivischen Darstellung;
- Fig. 6a: den Verriegelungsantrieb nach Fig. 3a in einer Schnittdarstellung, wobei eine erste Betriebsart-Feder eingesetzt ist;
- Fig. 6b: den Verriegelungsantrieb nach Fig. 3a in einer Schnittdarstellung, wobei eine zweite Betriebsart-Feder eingesetzt ist;
- Fig. 7a: die Verriegelungseinrichtung nach Fig. 2a in einer perspektivischen Darstellung mit entferntem Verriegelungsmittel;
- Fig. 7b: die Verriegelungseinrichtung nach Fig. 7a in einer perspektivischen Schnittdarstellung;
- Fig. 8a: die Verriegelungseinrichtung nach Fig. 2a in einer Draufsicht mit entferntem Gehäuseoberteil, wobei sich das Verriegelungsmittel in einer Freigabestellung befindet;
- Fig. 8b: die Verriegelungseinrichtung nach Fig. 8a, wobei sich das Verriegelungsmittel in einer Verriegelungsstellung befindet;
- Fig. 9a: die Verriegelungseinrichtung nach Fig. 8b in einer teilweisen Schnittdarstellung;
- Fig. 9b: die Verriegelungseinrichtung nach Fig. 9a in einer teilweisen Schnittdarstellung, wobei die Stellung des Verriegelungsabschnitts gegenüber der Darstellung in Fig. 9a verändert ist;
- Fig. 10a-f: verschiedene Darstellungen einer Verriegelungseinrichtung gemäß einem alternativen Ausführungsbeispiel;
- Fig. 11a-c: verschiedene Darstellungen einer Verriegelungseinrichtung gemäß einem weiteren, alternativen Ausführungsbeispiel;
- Fig. 12a: eine schematische Darstellung eines Zugmittels und eines Verriegelungsmittels in einer Freigabestellung;
- Fig. 12b: eine schematische Darstellung eines Zugmittels und eines Verriegelungsmittels in einer Zwischenstellung zwischen der Freigabestellung und der Verriegelungsstellung, in der ein Formschluss nicht möglich ist;
- Fig. 12c: eine schematische Darstellung eines Zugmittels und eines Verriegelungsmittels in einer Verriegelungsstellung;
- Fig. 13: einen Stellungssensor in einer perspektivischen Darstellung;
- Fig. 14: ein Ablaufdiagramm eines ersten Ausführungsbeispiels eines Verfahrens zum Betrieb einer Schließanlage;
- Fig. 15: ein Ablaufdiagramm eines zweiten Ausführungsbeispiels eines Verfahrens zum Betrieb einer Schließanlage;
- Fig. 16: ein Ablaufdiagramm eines dritten Ausführungsbeispiels eines Verfahrens zum Betrieb einer Schließanlage; und
- Fig. 17: ein weiteres Ausführungsbeispiel eines Führungskulisse einer Kulissenmechanik.

In der Fig. 1 ist eine Schiebetüranlage 1 in einer schematischen Darstellung gezeigt. Die Schiebetüranlage 1 umfasst ein Schiebetürelement 6 sowie einen Türantrieb 9, über welchen das Schiebetürelement 6 motorisch bewegt werden kann, beispielsweise zwischen einer in Fig. 1 gezeigten Schließposition, in welcher das Schiebetürelement 6 in einer Türöffnung angeordnet ist, und einer Offenposition, in welcher das Schiebetürelement 6 zumindest teilweise hinter einem Wandelement 7 angeordnet ist und dabei die Türöffnung freigibt. Gemäß dem Ausführungsbeispiel ist der Türantrieb 9 oberhalb des Schiebetürelements 6 der Schiebetüranlage 1 angeordnet. Es ist aber auch denkbar, dass der Türantrieb 9 alternativ unterhalb des Schiebetürelements 6 angeordnet ist, beispielsweise zwischen dem Schiebetürelement 6 und einem Boden 8 oder innerhalb des Bodens 8 unterhalb dem Schiebetürelement 6.

Der Türantrieb 9 der Schiebetüranlage 1 umfasst einen Elektromotor 2 und ein Zugmittel 3. Das Zugmittel 3 ist mit dem Elektromotor 2, insbesondere mit einer Maschinenwelle oder einem Ritzel des Elektromotors 2 derart gekoppelt, dass das Zugmittel 3 durch den Elektromotor 2 angetrieben werden kann. Das Zugmittel 3 ist als endloses Zugmittel 3 ausgestaltet. Gemäß dem Ausführungsbeispiel handelt es sich bei dem Zugmittel 3 um einen als Zahnriemen ausgestalteten Riemen. Alternativ kann das Zugmittel 3 als Seil oder als Kette oder als Flachriemen oder als Keilriemen ausgestaltet sein. Das Zugmittel 3 ist um ein Umlenkelement 4, beispielsweise eine Umlenkrolle, ein Umlenkrad oder ein Umlenkritzel geführt. Das Umlenkelement 4 ist auf einer Seite des Türantriebs 9 angeordnet, die dem Elektromotor 2 gegenüberliegt.

Ein weiteres Element der Schiebtüranlage ist ein Schiebetürlaufwerk mit einem verfahrbaren Laufwagen 5 für das Schiebetürelement 6. Der verfahrbare Laufwagen 5 ist mit dem Zugmittel 3 des Türantriebs 9 derart gekoppelt, dass der Laufwagen 5 zusammen mit dem Schiebetürelement 6 ausgehend von der in Fig. 1 gezeigten Schließposition über eine Wegstrecke in zumindest eine vorbestimmte Offenposition verfahrbar ist.

Bei der Schiebetüranlage gemäß Fig. 1 ist zudem eine Verriegelungseinrichtung 10 zur Verriegelung des Türantriebs 9 vorgesehen. Die Verriegelungseinrichtung 10 weist ein Verriegelungsmittel auf, welches zwischen einer Freigabestellung und einer Verriegelungsstellung hin und her bewegbar ist. In der Freigabestellung ist das Zugmittel 3 freigegeben und kann durch den Elektromotor 2 angetrieben werden. In der Verriegelungsstellung wird ein Verriegelungsabschnitt des Verriegelungsmittels kraft- und/oder formschlüssig mit dem Zugmittel 3 zusammen, so dass der mit dem Zugmittel 3 gekoppelte Laufwagen 5 und damit auch das Schiebetürelement 6 arretiert ist. Es ist nicht erforderlich, die Verriegelungseinrichtung 10 im Bereich des Elektromotors 2 oder im Bereich des Umlenkelements 4 anzuordnen, so dass die Verriegelungseinrichtung an einer frei wählbaren Stelle entlang des Zugmittels 3 angeordnet werden kann, beispielsweise - wie in Fig. 1 gezeigt - neben dem Elektromotor 2.

Die Darstellungen in **Fig. 2a****,** **Fig. 2b** und **Fig. 2c** zeigen eine Verriegelungseinrichtung 10, die bei der Schiebetüranlage nach Fig. 1 Verwendung finden kann. Die Verriegelungseinrichtung 10 umfasst ein Gehäuse 11, welches zwei Zugmittel-Ausnehmungen 12.1, 12.2 aufweist, in welchen das als Zahnriemen ausgebildete Zugmittel 3 angeordnet werden kann. An einer Innenkontur einer ersten Zugmittel-Ausnehmung 12.1 ragt der Verriegelungsabschnitt 14 des bewegbaren Verriegelungsmittels 13 aus dem Gehäuse 10 heraus. In der in Fig. 2a gezeigten Verriegelungsstellung wirkt der Verriegelungsabschnitt 14 kraft- und formschlüssig mit dem Zugmittel 3 zusammen. Dabei bildet die dem Verriegelungsabschnitt 14 gegenüberliegende Innenkontur der ersten Zugmittel-Ausnehmung 12.1 einen Anschlag 16 für das Zugmittel 3. In der Verriegelungsstellung des Verriegelungsmittels 13 drückt dieses das Zugmittel 3 gegen den Anschlag 16, so dass das Zugmittel 3 in Kontakt mit dem Anschlag 16 steht.

Der Verriegelungsabschnitt 14 weist mehrere Zähne auf, deren Außenkontur an die Außenkontur der Zähne des Zahnriemens angepasst ist. In der Verriegelungsstellung befinden sich diese Zähne des Verriegelungsabschnitts 14 in Eingriff mit den Zähnen des Zugmittels 3.

Den Darstellungen in Fig. 2a-c ist ferner zu entnehmen, dass das Gehäuse 11 einen mehrteiligen Aufbau aufweist. Das mehrteilige Gehäuse 11 umfasst ein erstes Gehäuseteil 11.1, welches einen ersten Gehäuseinnenraum 11.4 bildet, in dem ein Verriegelungsantrieb 20 angeordnet ist. Ein zweites Gehäuseteil 11.2 weist eine Gehäusewand 17 auf, die den ersten Gehäuseinnenraum 11.4 von einem zweiten Gehäuseinnenraum 11. 5 trennt. In dem zweiten Gehäuseinnenraum 11.5, der von dem zweiten Gehäuseteil 11.2 und dem dritten Gehäuseteil 11.3 umschlossen wird, ist eine Verriegelungsmechanik 30 angeordnet, die unter anderem das Verriegelungsmittel 13 umfasst.

Die Darstellungen in Fig. 3a-e zeigen Einzelheiten des Verriegelungsantriebs der Verriegelungseinrichtung 10. Der Verriegelungsantrieb ist als Linearmotor 20 ausgebildet. Das Gehäuse 11, insbesondere das erste und das zweite Gehäuseteil 11.1, 11.2 der Verriegelungseinrichtung 10 bilden ein Gehäuse des Linearmotors 20. Der Linearmotor 20 weist zudem einen in dem Gehäuse 11 angeordneten Stator 21 und einen gegenüber dem Stator 21 translatorisch bewegbaren Läufer 24 auf, die nachfolgend noch anhand der Darstellungen in Fig. 4 und 5 erläutert werden.

Wie den Darstellungen in Fig. 3a-e entnommen werden kann, ist der Läufer 24 mittels mehrerer, hier genau vier, an dem Stator 21 und/oder an dem Gehäuse 11 angeordneter Wälzlager 26 bewegbar gelagert. Über die Wälzlager 26 ist der Läufer 24 in einer Richtung parallel zur Bewegungsrichtung B des Zugmittels 3 bewegbar, vgl. Fig. 2a. Die Wälzlager 26 weisen jeweils einen inneren Lagerring 26.1 und einen gegenüber dem inneren Lagerring 26.1 drehbaren äußeren Lagerring 26.2 auf, der an einer Abrollfläche 24.1 des Läufers 24 anliegt. Der innere Lagerring 26.1 der Wälzlager 26 ist jeweils an einem Befestigungselement 27 befestigt, das als Achse ausgebildet ist. Insofern sind jeweils zwei Wälzlager 26 an einem gemeinsamen Befestigungselement 27 befestigt. Die Befestigungselemente 27 sind in einer Stator-Ausnehmung 21.1 in dem Stator 21 sowie in einer Gehäuse-Ausnehmung 11.6 in dem Gehäuse 11 angeordnet.

Anhand der Darstellungen in **Fig. 4a****-d** sollen nachfolgend Einzelheiten des Stators 21 des Linearmotors 20 erläutert werden. Der Stator 21 umfasst einen Statorkern 22, der als Blechpaket ausgebildet ist. Das Blechpaket ist aus mehreren Einzelblechen gebildet, die einen identischen Querschnitt, hier einen E-förmigen Querschnitt, aufweisen. Die Einzelbleche sind bevorzugt aus einem weichmagnetischen Material, beispielsweise aus Eisen oder Stahl, ausgebildet. Bevorzugt sind die Einzelbleche nicht gegeneinander isoliert. Der Statorkern 22 bildet insgesamt genau drei Statorzähne 22.1, 22.2 aus, die in der Bewegungsrichtung B des Läufers 24, also auch in Bewegungsrichtung B des Zugmittels 3 voneinander beabstandet angeordnet sind. Ein erster Statorzahn 22.1 ist zwischen zwei zweiten Statorzähnen 22.2 angeordnet. Zwischen dem ersten Statorzahn 22.1 und den beiden zweiten Statorzähnen 22.2 ist jeweils eine Spulenaufnahme gebildet, in welcher die Spule 22 des Stators 21 aufgenommen ist. Der erste Statorzahn 22.1 weist eine erste Zahnbreite Z1 auf, die größer ist als eine zweite Zahnbreite Z2 der zweiten Statorzähne 22.2. Die beiden zweiten Statorzähne 22.2 umfassen jeweils eine Stator-Ausnehmung 21.2, in welcher jeweils eines der als Achsen ausgebildeten Befestigungselemente 27 angeordnet ist. Die Ausnehmungen 21.1 sind jeweils als kreisförmige Ausnehmungen in dem Blechpaket des Statorkerns 22 bzw. der Einzelbleche des Statorkerns 22 ausgebildet. Zudem ist an den freien Enden der zweiten Statorzähne 22.2 jeweils eine Fase vorgesehen, die an einer Kante des jeweiligen zweiten Statorzahn 22.2 angeordnet ist, die dem ersten Statorzahn 22.1 zugewandt ist.

Zur Herstellung des Stators können die Einzelbleche des Statorkerns 22 auf die Befestigungselemente 27 aufgesteckt werden. In einem weiteren Schritt des Herstellungsverfahrens können die Wälzlager 26 auf die freien Enden der Befestigungselemente 17 aufgebracht werden. Der Zusammenbau aus Statorkern 22, Befestigungselementen 27 und Wälzlagern 26 kann dann in das Gehäuse 11, insbesondere in eine Stator-Aufnahme des Gehäuses 11 eingebracht werden. Bevorzugt wird vor dem Einbringen in das Gehäuse die Spule 23 mit dem Statorkern 22 verbunden. Alternativ kann die Spule 23 nach dem Einbringen des Statorkerns 22 in das Gehäuse 11 mit dem Statorkern 22 verbunden werden.

In **Fig. 5a****-c** ist der Läufer 24 des Linearmotors 20 gezeigt. Der Läufer 24 ist plattenförmig ausgebildet und weist eine Unterseite auf, die im zusammengebauten Zustand des Linearmotors 20 dem Stator 22 zugewandt ist. Der Läufer 24 ist bevorzugt aus einem weichmagnetischen Material ausgebildet, beispielsweise aus Eisen oder Stahl.

An der Unterseite ist die eine bzw. mehrere Abrollflächen 24.1 für die Wälzlager 26 vorgesehen, vgl. Fig. 5c. An der Unterseite des Läufers sind ferner mehrere, hier genau zwei, Permanentmagnete 28 angeordnet. Die Permanentmagnete 28 sind in der Bewegungsrichtung B des Läufers 24 bzw. des Zugmittels 3 beabstandet voneinander vorgesehen und weisen gegenläufige Magnetisierungsrichtungen auf. Die Magnetisierungsrichtungen der beiden Permanentmagnete 28 sind senkrecht zu der Oberfläche der Unterseite, also senkrecht zu den Abrollflächen 24.1, ausgerichtet. Beide Permanentmagnete 28 haben eine identische Permanentmagnet-Breite PM. Diese Permanentmagnet-Breite PM ist derart gewählt, dass ein Verhältnis der Permanentmagnet-Breite PM zu der ersten Zahnbreite Z1 größer ist als 1, bevorzugt größer ist als 1,1, besonders bevorzugt größer ist als 1,2, beispielsweise 1,4. Durch die Lagerung des Läufers 24 mittels der Wälzlager 26 kann sichergestellt werden, dass die Permanentmagnete 28 des Läufers 24 durch einen Luftspalt von dem Statorkern 22 getrennt sind, vgl. z.B. Fig. 3d.

An einer der Unterseite gegenüberliegenden Oberseite des Läufers 24 sind zwei Steuerelemente 25 vorgesehen, die als senkrecht von dem Läufer 24 abstehende Achsen ausgebildet sind, vgl. Fig. 5a und Fig. 5b. Über diese Steuerelemente 25 wird die Verriegelungsmechanik 30 der Verriegelungseinrichtung 10 gesteuert. An den Steuerelementen 25 ist jeweils ein erstes Führungswälzlager 41 und ein oberhalb des ersten Führungswälzlagers angeordnetes, zweites Führungswälzlager 42 befestigt. Das erste Führungswälzlager 41 ist bei dem Linearmotor 20 in einer als Langloch ausgebildeten Führungsöffnung 18 in der Gehäusewand 17 aufgenommen. Das erste Führungswälzlager 41, insbesondere ein gegenüber dem Steuerelement 25 drehbarer Lagerring des ersten Führungswälzlagers 41 ist an einer Innenkontur der Führungsöffnung 18 abrollbar, vgl. z.B. Fig. 2b, 2c. Im zusammengebauten Zustand der Verriegelungseinrichtung 10 wirkt das zweite Führungswälzlager 42 des Steuerelements mit dem Verriegelungsmittel 13 zusammen. Hierzu ist das zweite Führungswälzlager 42 in einer Führungskulisse 19 des Verriegelungsmittels 13 aufgenommen. Dabei kann ein gegenüber dem Steuerelement 25 drehbarer Lagerring des zweiten Führungswälzlagers 42 an einer Innenkontur der Führungskulisse 19 abrollen, vgl. z.B. Fig. 2b, 2c.

Die Darstellungen in **Fig. 6a** und **Fig. 6b** zeigen jeweils eine Draufsicht auf den Linearmotor 20 der Verriegelungseinrichtung 10, insbesondere auf die Oberseite des Läufers 24 des Linearmotors 20. Die beiden Darstellungen zeigen zwei Endlagen des Läufers 24, die mit der Freigabestellung und der Verriegelungsstellung des Verriegelungsmittels 13 korrespondieren. Nimmt der Läufer 24 die in Fig. 6a gezeigte, erste Stellung ein, so befindet sich das mit dem Läufer 24 gekoppelte Verriegelungsmittel 13 in seiner Verriegelungsstellung. Befindet sich der Läufer 24 in der in Fig. 6b gezeigten, zweiten Stellung, so ist das Verriegelungsmittel 13 in seiner Freigabestellung angeordnet. Der Linearmotor 20 kann zum Schalten des Verriegelungsmittels 13 zwischen der Freigabe- und der Verriegelungsstellung ohne Federkraft stabil in den gezeigten Endlagen einrasten und diese Endlage auch gegen eine definierte äußere Krafteinwirkung halten. Durch Bestromen der Spule kann zwischen den beiden Endlagen umgeschaltet werden. Insofern ermöglicht der Linearmotor 20 einen bistabilen Betrieb.

Der Linearmotor 20 ermöglicht im Vergleich zu einem Hub- oder Haftmagnet einen größeren Hubbereich des Läufers 24 bei gleichzeitig großer Kraft über den Hubbereich. Insofern kann der Linearmotor im Vergleich zu einem Hub- oder Haftmagnet eine wesentlich höhere mechanische Arbeit bei gleichem Bauvolumen verrichten. Ferner weist der Linearmotor 20 einen geringeren Energiebedarf auf, da die Spule 23 des Linearmotors 20 ausschließlich beim Umschalten zwischen den beiden Endlagen des Läufers 24 bestromt werden muss.

Um alternativ zu dem bistabilen Betrieb einen Betrieb des Linearmotors 20 mit einer Vorzugsrichtung zu ermöglichen, weist der Läufer 24 mindestens einen Anbindungsbereich 24.2, 24.3 für ein Betriebsart-Federelement 43, 44 auf, über welches der Läufer 24 in eine Endlage vorspannbar ist. Bei dem gezeigten Ausführungsbeispiel sind an dem Läufer zwei Anbindungsbereiche 24.2, 24.3 für solche Betriebsart-Federelemente 43, 44 vorgesehen.

An einen ersten Anbindungsbereich 24.2 kann, wie in Fig. 6a gezeigt, ein erstes Betriebsart-Federelement 43 angebunden werden, um einen Falisecure-Betrieb zu ermöglichen. Dieses erste Betriebsart-Federelement 43 spannt den Läufer 24 in eine Failsecure-Endlage vor, wobei der Läufer 24 mit dem Verriegelungsmittel 13 derart gekoppelt ist, dass das Verriegelungsmittel 13 in der Failsecure-Endlage des Läufers 24 in seiner Verriegelungsstellung angeordnet ist. Zur alternativen Verwirklichung eines Failsafe-Betriebs wird ein zweites Betriebsart-Federelement 44 an den zweiten Anbindungsbereich 24.3 angebunden. Das zweite Betriebsart-Federelement 44 spannt den Läufer 24 in eine Failsafe-Endlage vor. Der Läufer 24 ist mit dem Verriegelungsmittel 13 derart gekoppelt, dass das Verriegelungsmittel 13 in der Failsafe-Endlage des Läufers 24 in seiner Freigabestellung angeordnet ist.

Die Darstellungen in **Fig. 7a** und **Fig. 7b** zeigen die Verriegelungseinrichtung 10, wobei die Verriegelungsmechanik 30, insbesondere das Verriegelungsmittel 13, das dritte Gehäuseteil 11.3 und das Zugmittel 13, zur besseren Sichtbarkeit des Linearmotors 20, nicht dargestellt sind. Es ist erkennbar, dass die beiden Steuerelemente 25 des Läufers 24 durch zwei separate Führungsöffnungen 18 in der Gehäusewand 17 verlaufend angeordnet sind. Das jeweilige an den Steuerelementen 25 angeordnete erste Führungswälzlager 41 kann an der Innenkontur der jeweiligen Führungsöffnung 18 abgerollt werden. Die Führungsöffnungen 18 können bei auftretendem Vandalismus, d.h. wenn über das Schiebetürelement 6 eine Kraft auf das Verrieglungsmittel 13 ausgeübt wird, Kräfte von den Steuerelementen 25 aufnehmen und in das Gehäuse 11, insbesondere das zweite Gehäuseteil 11.2 einleiten. Hierdurch kann der Linearmotor 20, insbesondere der mit den Steuerelementen 25 verbundene Läufer 24 des Linearmotors 20, vor Beschädigungen geschützt werden.

Das den ersten Gehäuseinnenraum 11.4 bildende erste Gehäuseteil 11.1 weist Wandungen auf, die einen ersten Anschlag für den Läufer 24 des Linearmotors 20 in einer ersten Endlage und einen zweiten Anschlag für den Läufer 24 in einer zweiten Endlage bilden.

Anhand der **Fig. 8a** und **Fig. 8b** soll nachfolgend die Verriegelungsmechanik 30 der in Fig. 2-7 dargestellten Verriegelungseinrichtung 10 näher beschrieben werden. Die Verriegelungsmechanik 30 umfasst ein Verriegelungsmittel 13 welches zwischen der in Fig. 8a gezeigten Freigabestellung und der in Fig. 8b gezeigten Verriegelungsstellung hin und her bewegbar ist. Das Verriegelungsmittel weist einen Verriegelungsabschnitt 14 und ein den Verriegelungsabschnitt 14 tragendes Trägerelement 15 auf. In der Verriegelungsstellung wirkt der Verriegelungsabschnitt 14 des Verriegelungsmittels 13 kraft- und/oder formschlüssig mit dem Zugmittel 3 zusammen und arretiert damit sowohl das Zugmittel 3 als auch den mit dem Zugmittel 3 gekoppelten Laufwagen 5 der Schiebetüranlage 1. In der Freigabestellung ist der Verriegelungsabschnitt 14 hingegen von dem Zugmittel 3 beabstandet angeordnet, so dass das Zugmittel und damit auch der Laufwagen 5 freigegeben ist und sich entlang der Bewegungsrichtung B bewegen können. In der Freigabestellung liegt somit kein Form- und/oder Kraftschluss zwischen Verriegelungsmittel 13 bzw. -abschnitt 14 und dem Zugmittel 13 vor.

Bei dem Ausführungsbeispiel ist das Verriegelungsmittel 13 linear zwischen der Verriegelungsstellung und der Freigabestellung bewegbar. Hierzu ist das Verriegelungsmittel 13 linearbeweglich in dem zweiten Gehäuseinnenraum 11.5 gelagert. Die lineare Bewegung des Verriegelungsmittels 13 erfolgt dabei in einer Verriegelungsrichtung V, die senkrecht zu der Bewegungsrichtung B des Zugmittels 3 angeordnet ist. Ferner weist das Verriegelungsmittel 13, insbesondere das Trägerelement 15 zwei Führungskulissen 19, die zusammen mit den Steuerelementen 25 des Läufers 24 eine Kulissenmechanik bilden, über welche das Verriegelungsmittel 13 infolge einer Bewegung des Läufers 24 parallel zur Bewegungsrichtung B des Zugmittels 3 in eine Bewegung in der Verriegelungsrichtung V versetzt wird. Die beiden Führungskulissen 19 sind identisch ausgebildet, so dass ein unerwünschtes Verkippen des Verriegelungselements 13 verhindert werden kann.

Die Führungskulissen 19 weisen einen nicht-linearen Verlauf auf, so dass eine Bewegung des Läufers 24 parallel zur Bewegungsrichtung B des Zugmittels 3 um eine vorgegebene Distanz nicht in allen Bereichen zwischen den Endlagen des Läufers 24 in eine Bewegung des Verriegelungsmittels 13 senkrecht zur Bewegungsrichtung B um dieselbe Distanz umgesetzt wird. Vielmehr ist der nicht-lineare Verlauf der Führungskulissen derart gewählt, dass ausgehend von der Freigabestellung des Verriegelungsmittels 13 zunächst eine relativ kleine Bewegung des Läufers 24 in eine relativ große Bewegung des Verriegelungsmittels 13 umgesetzt wird. Insofern ist ein steiler Verlauf der Führungskulisse 19 gewählt. Hierdurch kann erreicht werden, dass sich das Verriegelungsmittel 13 beim Verriegeln zügig dem Zugmittel 3 annähert. Damit bestehen in dem Bereich nahe der Freigabestellung eine große Hubübersetzung und eine geringe Kraftübersetzung. Dieser relativ steile Verlauf der Führungskulisse geht in Richtung der Verriegelungsstellung in einen flacheren Verlauf über, so dass eine Bewegung des Läufers 24 in einer kleineren Bewegung des Verriegelungsmittels 13 resultiert. Im Bereich der Verriegelungsstellung besteht damit eine große Kraftübersetzung und eine geringe Hubübersetzung, so dass der Verriegelungsabschnitt 14 des Verriegelungsmittels 13 mit großer Kraft in das Zugmittel 3 eingreifen und dieses verriegeln kann. Optional kann die Führungskulisse im Bereich der Verriegelungsstellung einen Verlauf aufweisen, der parallel zu der Bewegungsrichtung des Zugmittels 3 ausgerichtet ist, so dass eine erhöhte Stützwirkung gegen von außen auf das Zugmittel 3 bzw. das Verriegelungsmittel 13 einwirkende Kräfte gegeben ist.

Wie in **Fig. 9a** und **Fig. 9b** zu erkennen, ist der Verriegelungsabschnitt 14 des Verriegelungsmittels 13 gegenüber dem Trägerelement 15 bewegbar gelagert. Der Verriegelungsabschnitt 14 ist parallel zu der Bewegungsrichtung B des Zugmittels 3 bewegbar an dem Trägerelement 15 gelagert, bevorzugt in einer Führung an dem Trägerelement 15. Ferner ist ein Federelement 31 vorgesehen, welches den Verriegelungsabschnitt 14 mit einer Rückstellkraft beaufschlagt. Gemäß dem Ausführungsbeispiel beaufschlagt das Federelement 31 den Verriegelungsabschnitt 14 mit einer Rückstellkraft in Richtung von der Schließposition der Schiebetüranlage 1 weg. Wird das Verriegelungsmittel 13 in Richtung seiner Verriegelungsstellung verbracht und befinden sich die Zähne des Verriegelungsabschnitts 14 vollständig in Eingriff mit den entsprechenden Aussparungen zwischen den Zähnen des Zugmittels 3, so kann sich der Verriegelungsabschnitt 14 zusammen mit dem Zugmittel 3 entgegen der Vorspannung des Federelement 31 relativ zu dem Trägerelement 15 bewegen. Somit kann das Verriegelungsmittel 3 in seine Verriegelungsstellung verbracht werden, wenn sich der Laufwagen 5 der Schiebetüranlage 1 in einer Vor-Schließposition befindet, in welcher die Schließposition noch nicht vollständig erreicht ist, insbesondere wobei die Schiebetüranlage einen Spalt weit geöffnet ist. Ausgehend von dieser Vor-Schließposition kann das Zugmittel 3 bewegt werden, um den Laufwagen 5 der Schiebetüranlage 1 in Richtung der Schließposition zu bewegen, d.h. um die Schiebetüranlage vollständig zu schließen. Dabei wird der Verriegelungsabschnitt 14 entgegen der Rückstellkraft des Federelements 31 bewegt. Bevorzugt sind das Federelement 31 bzw. Verriegelungsabschnitt 14 und/oder Trägerelement 15 derart dimensioniert, dass der Verriegelungsabschnitt mindestens um einen Verfahrweg gegenüber dem Trägerelement 15 bewegbar ist, welcher einem Abstand zweier benachbarter Zähne des Zugmittels 3 entspricht (Zahnteilung). Bei einer Bewegung des Verriegelungsmittels 13 ausgehend von der Verriegelungsstellung in Richtung der Freigabestellung kann der Verriegelungsabschnitt 14 dann durch das Federelement 31 wieder in seine Ausgangsstellung bewegt werden.

Die Darstellungen in **Fig. 10a****-f** zeigen eine Verriegelungseinrichtung 10 gemäß einem alternativen Ausführungsbeispiel, die ebenfalls geeignet ist, um bei der Schiebtüranlage 1 gemäß Fig. 1 zum Einsatz zu kommen. Die Verriegelungseinrichtung 10 gemäß diesem alternativen Ausführungsbeispiel entspricht im Wesentlichen der Verriegelungseinrichtung gemäß dem ersten Ausführungsbeispiel, weshalb auf die vorstehende Beschreibung des ersten Ausführungsbeispiels verwiesen wird. Im Unterschied zu dem ersten Ausführungsbeispiel ist bei der Verriegelungseinrichtung 10 gemäß dem alternativen Ausführungsbeispiel das Verriegelungsmittel 13 zum Bewegen zwischen der Freigabestellung und der Verriegelungsstellung um eine Schwenkachse S schwenkbar gelagert. Die Fig. 10c und 10d zeigen die Verriegelungseinrichtung 10 wobei sich das Verriegelungsmittel 13 in der Freigabestellung befindet. In den Darstellungen nach Fig. 10e und 10f befindet sich das Verriegelungsmittel 13 in der Verriegelungsstellung. Zudem weist das Verriegelungsmittel 13, bzw. das Trägerelement 15 des Verriegelungsmittels 13, nur genau eine Führungskulisse 19 auf. Entsprechend ist an dem Läufer 24 des Linearmotors 20 gemäß diesem alternativen Ausführungsbeispiel nur ein Steuerelement 25 vorgesehen, welches in Eingriff mit der einen Führungskulisse 19 steht, um das Verriegelungsmittel 13 zu schwenken.

Das Verriegelungsmittel 13 ist gemäß diesem alternativen Ausführungsbeispiel derart dimensioniert und angeordnet, dass ein Verhältnis des Abstands D1 zwischen dem Verriegelungsabschnitt 14 und der Schwenkachse S zu dem Abstand D2 zwischen dem Zugmittel 3 und der Schwenkachse S mindestens 3:1, besonders bevorzugt mindestens 4:1, beträgt.

Ein weiteres alternatives Ausführungsbeispiel einer Verriegelungseinrichtung 10 ist in **Fig. 11a****-c** dargestellt. Die Verriegelungseinrichtung 10 gemäß diesem Ausführungsbeispiel entspricht im Wesentlichen der Verriegelungseinrichtung gemäß Fig. 10, wobei im Unterschied zu der Verriegelungseinrichtung gemäß Fig. 10 zwei Führungskulissen 19 und zwei Steuerelemente 25 vorgesehen sind.

Nachfolgend soll anhand der Darstellungen in Fig. 12-17 auf Einzelheiten des Betriebs einer vorstehend beschriebenen Schiebetüranlage 1 eingegangen werden, die einen Türantrieb 9 mit einem als Zahnriemen ausgebildeten Zugmittel 3 aufweist, welcher in der Verriegelungsstellung formschlüssig mit dem Zugmittel 3 zusammenwirkt. Bei dieser Schiebetüranlage 1 ist es erforderlich, dass die Formschlusselemente, hier Zähne, des Verriegelungsmittels 13 und des Zugmittels 3 aufeinander ausgerichtet sind, um einen Formschluss zwischen Verriegelungsmittel 13 und Zugmittel zu erreichen.

Gemäß der Darstellung in **Fig. 12a** ist ein Verriegelungsmittel 13 in einer Freigabestellung gezeigt, in welcher das Verriegelungsmittel 13 in einem Abstand von dem Zugmittel 3 angeordnet ist. Das Verriegelungsmittel 13 gemäß diesem Ausführungsbeispiel weist einen Verriegelungsabschnitt 14 auf, der einstückig mit dem Trägerelement 15 ausgebildet ist. Der Abstand benachbarter Zähne des Zugmittels 3 wird im Folgenden als Zahnteilung T bezeichnet.

Die Darstellung in **Fig. 12b** zeigt den Fall, dass das Verriegelungsmittel 13 aus der in Fig. 12a gezeigten Freigabestellung entlang der Verriegelungsrichtung V bewegt wird und sich das Zugmittel 3 in der Position gemäß Fig. 12a befindet, so dass ein Eingreifen des Verriegelungsabschnitts 14, insbesondere der Zähne des Verriegelungsabschnitts 14, in die Ausnehmungen zwischen den Zähnen des Zugmittels 3 nicht möglich ist. Ein Formschluss zwischen Verriegelungsmittel 13 und Zugmittel 3 kann in dieser Stellung des Zugmittels 3 nicht erreicht werden.

In der Darstellung in **Fig. 12c** ist eine Verriegelungsposition des Zugmittels 3 dargestellt, in welcher die Zähne des Zugmittels 3 derart auf die Zähne des Verriegelungsmittels 13 ausgerichtet sind, dass diese entlang der Verriegelungsrichtung V in die Ausnehmungen zwischen den Zähnen des Zugmittels 3 bewegt werden können. Ein Formschluss zwischen Verriegelungsmittel 13 und Zugmittel 3 wird dabei erreicht.

Die Darstellung in **Fig. 13** zeigt ein Ausführungsbeispiel einer Verriegelungseinrichtung 10, die einen Stellungssensor 50 zum Detektieren einer Stellung des Verriegelungsmittels 13 aufweist. Zur Detektion der Stellung des Verriegelungsmittels 13 detektiert der Stellungssensor 50 die Stellung des Läufers 24 des Linearmotors 20. Insofern wird die Stellung des Verriegelungsmittels 13 mittelbar detektiert. Fest verbunden mit dem Läufer 24 ist ein erster Detektionsbereich 53 des Stellungssensors 50 vorgesehen, der sich mit dem Läufer 24 in seiner Bewegung entlang einer Richtung parallel zur Bewegungsrichtung des Zugmittels 3 mitbewegt. Der Stellungssensor 50 umfasst ferner einen ersten Detektor 51 zum Detektieren des Läufers 24 in einer ersten Stellung bzw. ersten Endlage und einen zweiten Detektor 52 zum Detektieren des Läufers 24 in einer zweiten Stellung bzw. zweiten Endlage. Die erste Stellung des Läufers 24 entspricht der Verriegelungsstellung des Verriegelungsmittels 13 und die zweite Stellung des Läufers 24 entspricht der Freigabestellung des Verriegelungsmittels 13. Die Detektoren 51, 52 sind voneinander beabstandet angeordnet und feststehend mit dem Gehäuse 11 der Verriegelungseinrichtung 10 verbunden, so dass der erste Detektionsbereich 53 bei einer Bewegung des Läufers 24 zwischen seinen Endlagen zwischen den beiden Detektoren 51, 52 bewegt wird.

Der erste und der zweite Detektor 51, 52 sind bevorzugt als Detektionskontakte ausgebildet. Alternativ kann vorgesehen sein, dass die Detektoren 51, 52 als Lichtschranken ausgebildet sind.

Gemäß dem in Fig. 13 gezeigten Ausführungsbeispiel weist der Stellungssensor 50 einen zweiten Detektionsbereich 54 auf, der mit dem Läufer 24 fest verbunden ist. Der zweite Detektionsbereich 54 ist derart an dem Läufer 24 angeordnet, dass er in der ersten Stellung des Läufers 24, die der Verriegelungsstellung des Verriegelungsmittels 13 entspricht, mit einem in den Zeichnungen nicht dargestellten Schalter, insbesondere Mikroschalter zusammenwirkt. Bei dem Schalter handelt es sich bevorzugt um einen Schalter, der zum Betrieb keine Stromversorgung erfordert, so dass die Verriegelungsstellung des Verriegelungsmittels 13 auch bei einem Stromausfall mittels des zweiten Detektionsbereichs 54 und des Schalters detektiert werden kann.

In der **Fig. 14** ist ein Ablaufdiagramm eines Verfahrens zum Betrieb einer Schiebetüranlage 1 dargestellt, bei welchem eine Verriegelungs-Referenzposition des Zugmittels 3 ermittelt und gespeichert wird. In einem Ausgangsschritt 101 befindet sich das Schiebetürelement 6 in seiner Schließposition. In einem Andrückschritt 102 wird das Schiebetürelement 6, insbesondere mit einer vorgegebenen Andrückkraft, in Richtung seiner Schließstellung angedrückt. In einem nachfolgenden Auslöseschritt 103 wird dann ein Verriegelungsbefehl zum Bewegen des Verriegelungsmittels 13 in die Verriegelungsstellung an die Verriegelungseinrichtung 10 übermittelt. Daraufhin wird der Linearmotor 20 betätigt, so dass sich der Läufer 24 des Linearmotors 20 von seiner einen Endlage in seine andere Endlage bewegt und dabei das Verriegelungsmittel 13 von der Freigabestellung in Richtung seiner Verriegelungsstellung verbringt.

In einem dem Auslöseschritt 103 nachfolgenden Detektionsschritt 104 wird mittels eines Stellungssensors der Verriegelungseinrichtung 10 die Stellung des Verriegelungsmittels 13 detektiert. Falls ermittelt wird, dass sich das Verriegelungsmittel nicht in seiner in Fig. 12c gezeigten Verriegelungsstellung befindet, so wird das Zugmittel 3 in einem dem Detektionsschritt 104 nachfolgenden Bewegungsschritt 110 um eine vorgegebene Weglänge gegenüber dem Verriegelungsmittel 13 bewegt. In einem ersten Teilschritt 107 des Bewegungsschritts 110 wird eine Soll-Position des Zugmittels 13 gesetzt, die um die vorgegebene Weglänge von der derzeitigen Ist-Position des Zugmittels 3 abweicht. Die vorgegebene Weglänge ist dabei kleiner gewählt als die Zahnteilung T. In einem zweiten Teilschritt 108 wird das Zugmittel 3 in die Soll-Position bewegt. In einem dritten Teilschritt 109 wird mittels eines Weggebers des Elektromotors 2 des Türantriebs 9 geprüft, ob die Soll-Position erreicht ist. Ist die Soll-Position nicht erreicht, so wird das Zugmittel 3 so lange in Richtung der Soll-Position bewegt, bis diese erreicht ist.

Nach dem Bewegungsschritt 110 werden der Auslöseschritt 103 und der Detektionsschritt 104 so lange wiederholt bis in dem Detektionsschritt 104 detektiert worden ist, dass sich das Verriegelungsmittel 13 in der Verriegelungsstellung befindet. Dann wird in einem Speicherschritt 105 die Position des Zugmittels 3 als Verriegelungs-Referenzposition gespeichert. Diese Verriegelungs-Referenzposition kann nachfolgend zur Berechnung weiterer Verriegelungspositionen des Zugmittels 3 herangezogen werden. In dem Endzustand 106 ist der Türantrieb 9 der Schließanlage 1 verriegelt.

Die Darstellung in **Fig. 15** zeigt ein Ablaufdiagramm eines Verfahrens zum Betrieb einer Schiebetüranlage 1, bei welchem der Türantrieb 9 in einer weiteren Verriegelungsposition des Zugmittels 3 verriegelt wird. Diese weitere Verriegelungsposition ist nicht identisch mit der Verriegelungs-Referenzposition des Zugmittels 3. In einem Ausgangsschritt 201 erhält der Türantrieb einen Bewegungsbefehl zum Bewegen des Schiebetürelements 6 bzw. des Zugmittels 3 in eine vorgegebene Zielposition. In einem Berechnungsschritt 202 wird dann in Abhängigkeit von der gespeicherten Verriegelungs-Referenzposition eine weitere Verriegelungsposition berechnet, die möglichst nah an der vorgegebenen Zielposition liegt. In einem weiteren Bewegungsschritt 203 wird dann das Zugmittel 3 in Richtung dieser weiteren Verriegelungsposition bewegt. Hierbei wird das Zugmittel 3 in einem ersten Teilschritt 204 in Richtung der Verriegelungsposition bewegt. In einem zweiten Teilschritt 205 wird mittels des Weggebers des Elektromotors 2 überprüft, ob ein vorgegebener Abstand zu der Verriegelungsposition unterschritten ist. Ist der vorgegebene Abstand zu der Verriegelungsposition nicht unterschritten, so wird das Zugmittel 3 so lange in Richtung der Verriegelungsposition bewegt, bis dies der Fall ist.

Nach dem Bewegungsschritt 203 wird in einem Auslöseschritt 206 ein Verriegelungsbefehl zum Bewegen des Verriegelungsmittels 13 in die Verriegelungsstellung an die Verriegelungseinrichtung 10 übermittelt während sich das Zugmittel 3 in Bewegung befindet. In einem dem Auslöseschritt 206 nachfolgenden Detektionsschritt 207 wird mittels des Stellungssensors 50 der Verriegelungseinrichtung 10 die Stellung des Verriegelungsmittels 13 detektiert. Falls ermittelt wird, dass sich das Verriegelungsmittel nicht in seiner in Fig. 12c gezeigten Verriegelungsstellung befindet, so wird das Zugmittel 3 in einem dem Detektionsschritt 207 nachfolgenden Bewegungsschritt 213 um eine vorgegebene Weglänge gegenüber dem Verriegelungsmittel 13 bewegt. In einem ersten Teilschritt 209 des Bewegungsschritts 213 wird eine Soll-Position des Zugmittels 13 gesetzt, die um die vorgegebene Weglänge von der derzeitigen Ist-Position des Zugmittels 3 abweicht. Die vorgegebene Weglänge ist dabei kleiner gewählt ist als die Zahnteilung T. In einem zweiten Teilschritt 210 wird das Zugmittel 3 in die Soll-Position bewegt. In einem dritten Teilschritt 211 wird mittels eines Weggebers des Elektromotors 2 des Türantriebs 9 geprüft, ob die Soll-Position erreicht ist. Ist die Soll-Position nicht erreicht, so wird das Zugmittel 3 so lange in Richtung der Soll-Position bewegt, bis diese erreicht ist.

Nach dem Bewegungsschritt 213 werden der Auslöseschritt 206 und der Detektionsschritt 207 so lange wiederholt bis in dem Detektionsschritt 207 detektiert worden ist, dass sich das Verriegelungsmittel 13 in der Verriegelungsstellung befindet (Endzustand 208).

Die Darstellung in **Fig. 16** zeigt ein Ablaufdiagramm eines alternativen Verfahrens zum Betrieb einer Schiebetüranlage 1, bei welchem der Türantrieb 9 in einer weiteren Verriegelungsposition des Zugmittels 3 verriegelt wird. In einem Ausgangsschritt 301 erhält der Türantrieb einen Bewegungsbefehl zum Bewegen des Schiebetürelements 6 bzw. des Zugmittels 3 in eine vorgegebene Zielposition. In einem Berechnungsschritt 302 wird dann in Abhängigkeit von der gespeicherten Verriegelungs-Referenzposition eine weitere Verriegelungsposition berechnet, die möglichst nah an der vorgegebenen Zielposition liegt. In einem weiteren Bewegungsschritt 303 wird dann das Zugmittel 3 in Richtung dieser weiteren Verriegelungsposition bewegt. Hierbei wird das Zugmittel 3 in einem ersten Teilschritt 304 in Richtung der Verriegelungsposition bewegt. In einem zweiten Teilschritt 305 wird mittels des Weggebers des Elektromotors 2 überprüft, ob die Verriegelungsposition erreicht ist. Ist die Verriegelungsposition nicht erreicht, so wird das Zugmittel 3 so lange in Richtung der Verriegelungsposition bewegt, bis diese erreicht ist.

Nach dem Bewegungsschritt 303 wird in einem Auslöseschritt 306 ein Verriegelungsbefehl zum Bewegen des Verriegelungsmittels 13 in die Verriegelungsstellung an die Verriegelungseinrichtung 10 übermittelt. In einem dem Auslöseschritt 306 nachfolgenden Detektionsschritt 207 wird mittels des Stellungssensors 50 der Verriegelungseinrichtung 10 die Stellung des Verriegelungsmittels 13 detektiert. Falls ermittelt wird, dass sich das Verriegelungsmittel nicht in seiner in Fig. 12c gezeigten Verriegelungsstellung befindet, so wird das Zugmittel 3 in einem dem Detektionsschritt 307 nachfolgenden Bewegungsschritt 313 um eine vorgegebene Weglänge gegenüber dem Verriegelungsmittel 13 bewegt. In einem ersten Teilschritt 309 des Bewegungsschritts 313 wird eine Soll-Position des Zugmittels 13 gesetzt, die um die vorgegebene Weglänge von der derzeitigen Ist-Position des Zugmittels 3 abweicht. Die vorgegebene Weglänge ist dabei kleiner gewählt ist als die Zahnteilung T. In einem zweiten Teilschritt 310 wird das Zugmittel 3 in die Soll-Position bewegt. In einem dritten Teilschritt 311 wird mittels eines Weggebers des Elektromotors 2 des Türantriebs 9 geprüft, ob die Soll-Position erreicht ist. Ist die Soll-Position nicht erreicht, so wird das Zugmittel 3 so lange in Richtung der Soll-Position bewegt, bis diese erreicht ist.

Nach dem Bewegungsschritt 313 werden der Auslöseschritt 306 und der Detektionsschritt 307 so lange wiederholt bis in dem Detektionsschritt 307 detektiert worden ist, dass sich das Verriegelungsmittel 13 in der Verriegelungsstellung befindet (Endzustand 308).

In der **Fig. 17** ist ein weiteres Ausführungsbeispiel einer Führungskulisse 19 einer Kulissenmechanik gezeigt, die bei der Erfindung Anwendung finden kann. Die Führungskulisse 19 kann in dem Verriegelungsmittel 13 vorgesehen sein. Die Führungskulisse 19 ist als Langloch mit einem gebogenen Verlauf ausgebildet. Der Radius der Biegung des Verlaufs ist mit dem Bezugszeichen F bezeichnet. Die Darstellung in Fig. 17 zeigt das Steuerelement 25` links in einer Stellung, in der es sich befindet, wenn das Verriegelungsmittel 13 in seiner Freigabestellung ist. Ferner ist das Steuerelement 25" rechts in einer Stellung gezeigt, in der es sich befindet, wenn das Verriegelungsmittel 13 in seiner Verriegelungsstellung ist. Der Hubweg ist mit dem Bezugszeichen E bezeichnet, der Verfahrweg parallel zur Bewegungsrichtung B des Zugmittels 3 ist mit dem Bezugszeichen G bezeichnet. D ist der Hubwinkel. Um ein unerwünschtes Herausrutschen des Verriegelungsmittels 13 aus seiner Verriegelungsstellung bei einer Krafteinwirkung beispielsweise durch Vandalismus zu erschweren, weist die Führungskulisse 19, insbesondere in ihrem dem Verriegelungsabschnitt 14 zugewandten Bereich, einen Winkel C auf. Durch den Winkel C wird eine schräg zur Bewegungsrichtung B des Zugmittels 3 und schräg zur Verriegelungsrichtung V stehende Fläche gebildet, die in der Verriegelungsstellung mit dem Steuerelement 25" zusammenwirkt. In Fig. 17 ist erkennbar, dass es aufgrund des Winkels C zu einer Kraftwirkung in einer Richtung H kommt, die einen spitzen Winkel mit der Verriegelungsrichtung V bildet. Hierdurch wird ein Herausdrücken des Verriegelungsmittels 13 aus der Verriegelungsstellung erschwert.

### Bezugszeichenliste

- 1: Schiebetüranlage
- 2: Elektromotor
- 3: Zugmittel
- 4: Umlenkelement
- 5: Laufwagen
- 6: Schiebetürelement
- 7: Wandelement
- 8: Boden
- 9: Türantrieb
- 10: Verriegelungseinrichtung
- 11: Gehäuse
- 11.1: Gehäuseteil
- 11.2: Gehäuseteil
- 11.3: Gehäuseteil
- 11.4: Gehäuseinnenraum
- 11.5: Gehäuseinnenraum
- 11.6: Gehäuse-Ausnehmung
- 12.1: Zugmittel-Ausnehmung
- 12.2: Zugmittel-Ausnehmung
- 13: Verriegelungsmittel
- 14: Verriegelungsabschnitt
- 15: Trägerelement
- 16: Anschlag
- 17: Gehäusewand
- 18: Führungsöffnung
- 19: Führungskulisse
- 20: Verriegelungsantrieb, Linearmotor
- 21: Stator
- 21.1: Stator-Ausnehmung
- 22: Statorkern
- 22.1: Statorzahn
- 22.2: Statorzahn
- 23: Spule
- 24: Läufer
- 24.1: Abrollfläche
- 24.2: Anbindungsbereich
- 24.3: Anbindungsbereich
- 25: Steuerelement
- 25': Steuerelement
- 25": Steuerelement
- 26: Wälzlager
- 26.1: Lagerring
- 26.2: Lagerring
- 27: Befestigungselement
- 28: Permanentmagnet
- 30: Verriegelungsmechanik
- 31: Federelement
- 41: Führungswälzlager
- 42: Führungswälzlager
- 43: Betriebsart-Federelement
- 44: Betriebsart-Federelement
- 50: Stellungssensor
- 51: Detektor
- 52: Detektor
- 53: Detektionsbereich
- 54: Detektionsbereich

- 101: Ausgangsschritt
- 102: Andrückschritt
- 103: Auslöseschritt
- 104: Detektionsschritt
- 105: Speicherschritt
- 106: Endzustand
- 107: Teilschritt
- 108: Teilschritt
- 109: Teilschritt
- 110: Bewegungsschritt
- 201: Ausgangsschritt
- 202: Berechnungsschritt
- 203: Bewegungsschritt
- 204: Teilschritt
- 205: Teilschritt
- 206: Auslöseschritt
- 207: Detektionsschritt
- 208: Endzustand
- 209: Teilschritt
- 210: Teilschritt
- 211: Teilschritt
- 213: Bewegungsschritt
- 301: Ausgangsschritt
- 302: Berechnungsschritt
- 303: Bewegungsschritt
- 304: Teilschritt
- 305: Teilschritt
- 306: Auslöseschritt
- 307: Detektionsschritt
- 308: Endzustand
- 309: Teilschritt
- 310: Teilschritt
- 311: Teilschritt
- 313: Bewegungsschritt

- B: Bewegungsrichtung
- C: Winkel
- D: Hubwinkel
- D1: Abstand
- D2: Abstand
- E: Hubweg
- F: Radius
- G: Verfahrweg
- H: Kraft
- PM: Permanentmagnet-Breite
- T: Zahnteilung
- Z1: Zahnbreite
- Z2: Zahnbreite
- V: Verriegelungsrichtung

## Patentansprüche

1. Verriegelungseinrichtung (10) für eine Schiebetüranlage, umfassend
- ein Gehäuse (11),
-- wobei in einem ersten Gehäuseinnenraum (11.4) ein Verriegelungsantrieb (20) in Form eines Linearmotors, mit einem Stator (22) und einem gegenüber dem Stator (22) translatorisch bewegbaren Läufer (24) angeordnet ist,
-- wobei in einem über eine Gehäusewand (17) von dem ersten Gehäuseinnenraum (11.4) getrennten, zweiten Gehäuseinnenraum (11.5) eine Verriegelungsmechanik (30) mit einem Verriegelungsmittel (13) angeordnet ist, welches zwischen einer Freigabestellung und einer Verriegelungsstellung hin und her bewegbar ist,
-- und wobei die Verriegelungsmechanik (30) über mindestens ein an den Läufer (24) angebundenes und durch eine Führungsöffnung (18) in der Gehäusewand (17) hindurchgeführtes Steuerelement (25) mit dem Verriegelungsantrieb (20) gekoppelt ist, wobei die Verriegelungseinrichtung dazu ausgebildet und eingerichtet ist, ein Zugmittel (3) der Schiebetüranlage mit einem Verriegelungsabschnitt (14) des Verriegelungsmittels (13) in der Verriegelungsstellung zu arretieren und in der Freigabestellung freizugeben, wobei
-- das Verriegelungsmittel (13) zum Bewegen zwischen der Freigabestellung und der Verriegelungsstellung senkrecht zu einer Bewegungsrichtung des Läufers (24) linearbeweglich gelagert ist oder wobei
- das Verriegelungsmittel (13) zum Bewegen zwischen der Freigabestellung und der Verriegelungsstellung um eine Schwenkachse (S) schwenkbar gelagert ist.

2. Verriegelungseinrichtung (10) nach Anspruch 1,
**dadurch gekennzeichnet, dass**
an dem Steuerelement (25) ein erstes Führungswälzlager (41) angeordnet ist, das in der Führungsöffnung (18) aufgenommen ist, insbesondere derart, dass ein gegenüber dem Steuerelement (25) drehbarer Lagerring des ersten Führungswälzlagers (41) an einer Innenkontur der Führungsöffnung (18) abrollbar ist.

3. Verriegelungseinrichtung (10) nach Anspruch 2,
**dadurch gekennzeichnet, dass**
an dem Steuerelement (25) ein zweites Führungswälzlager (42) angeordnet ist, das in einer Führungskulisse (19) des Verriegelungsmittels (13) aufgenommen ist, insbesondere derart, dass ein gegenüber dem Steuerelement (25) drehbarer Lagerring des zweiten Führungswälzlagers (42) an einer Innenkontur der Führungskulisse (19) abrollbar ist.

4. Verriegelungseinrichtung (10) nach einem der vorhergehenden Ansprüche,
**dadurch gekennzeichnet, dass**
das Verriegelungsmittel (13) zwei, insbesondere identische, Führungskulissen (19) aufweist und der Läufer (24) zwei jeweils in einer der Führungskulissen (19) geführte Steuerelemente (25) umfasst.

5. Verriegelungseinrichtung (10) nach einem der Ansprüche 3 oder 4,
**dadurch gekennzeichnet, dass**
die mindestens eine Führungskulisse (19) einen nicht-linearen Verlauf aufweist.

6. Schiebetüranlage (1) umfassend
einen Türantrieb (9) mit einem Zugmittel (3), insbesondere einem Riemen, einem Seil oder einer Kette,
ein Schiebetürlaufwerk mit einem verfahrbaren Laufwagen (5) für ein Schiebetürelement (6), welcher mit dem Zugmittel (3) gekoppelt ist und welcher ausgehend von einer Schließposition über eine Wegstrecke in zumindest eine vorbestimmte Offenposition verfahrbar ist, und
eine Verriegelungseinrichtung (10) zur Verriegelung des Türantriebs (9) nach einem der vorhergehenden Ansprüche.

7. Schiebetüranlage (1) nach Anspruch 6,
**dadurch gekennzeichnet, dass**
ein Verriegelungsabschnitt (14) des Verriegelungsmittels (13) in der Verriegelungsstellung kraft- und/oder formschlüssig mit dem Zugmittel (3) zusammenwirkt, so dass der mit dem Zugmittel (3) gekoppelte Laufwagen (5) arretiert ist.

8. Schiebetüranlage (1) nach Anspruch 7,
**dadurch gekennzeichnet, dass**
die Verriegelungseinrichtung (10) einen Anschlag (16) für das Zugmittel (3) aufweist, wobei das Zugmittel (3) in Kontakt mit dem Anschlag (16) steht, wenn sich das Verriegelungsmittel (3) in seiner Verriegelungsstellung befindet.

9. Schiebetüranlage (1) nach einem der vorgenannten Ansprüche,
**dadurch gekennzeichnet, dass**
das Verriegelungsmittel (13) ein Trägerelement (15) aufweist, gegenüber dem der Verriegelungsabschnitt (14), insbesondere parallel zu einer Bewegungsrichtung (B) des Zugmittels (3), bewegbar gelagert ist, wobei der Verriegelungsabschnitt (14), insbesondere durch ein Federelement (31), mit einer Rückstellkraft beaufschlagt ist.

## Claims

1. A locking device (10) for a sliding door system, comprising
- a housing (11),
-- wherein a locking drive (20) in the form of a linear motor, having a stator (22) and a runner (24) that can be moved translationally relative to the stator (22), is arranged in a first housing interior (11.4),
-- wherein a locking mechanism (30) with a locking means (13) is arranged in a second housing interior (11.5) separated from the first housing interior (11.4) by a housing wall (17), said locking means being movable back and forth between a release position and a locking position,
-- and wherein the locking mechanism (30) is coupled to the locking drive (20) via at least one control element (25) connected to the runner (24) and guided through a guide opening (18) in the housing wall (17), wherein the locking device is designed and configured to arrest a traction means (3) of the sliding door system with a locking section (14) of the locking means (13) in the locking position and to release it in the release position, wherein
-- the locking means (13) is mounted so as to be linearly movable in order to move between the release position and the locking position perpendicular to a movement direction of the runner (24) or wherein
- the locking means (13) is mounted so as to be pivotable about a pivot axis (S) in order to move between the release position and the locking position.

2. The locking device (10) according to claim 1,
**characterized in that**
a first guide roller bearing (41) is arranged on the control element (25) and is received in the guide opening (18), in particular in such manner that a bearing ring of the first guide roller bearing (41), which is rotatable relative to the control element (25), can be rolled on an inner contour of the guide opening (18).

3. The locking device (10) according to claim 2,
**characterized in that**
a second guide roller bearing (42) is arranged on the control element (25) and is received in the guide link (19) of the locking means (13), in particular in such manner that a bearing ring of the second guide roller bearing (42), which is rotatable relative to the control element (25), can be rolled on an inner contour of the guide link (19).

4. The locking device (10) according to one of the preceding claims,
**characterized in that**
the locking means (13) has two, in particular identical, guide links (19) and the runner (24) comprises two control elements (25) each guided in one of the guide links (19).

5. The locking device (10) according to one of claims 3 or 4,
**characterized in that**
the at least one guide link (19) has a non-linear profile.

6. A sliding door system (1) comprising
a door drive (9) with a traction means (3), in particular a belt, a rope or a chain, a sliding door running gear with a movable carriage (5) for a sliding door element (6), which is coupled to the traction means (3) and which, starting from a closed position, can be moved over a distance into at least one predetermined open position, and
a locking device (10) for locking the door drive (9) according to one of the preceding claims.

7. The sliding door system (1) according to claim 6,
**characterized in that**
a locking section (14) of the locking means (13) cooperates with the traction means (3) in a force-fitting and/or form-fitting manner in the locking position such that the carriage (5) coupled to the traction means (3) is arrested.

8. The sliding door system (1) according to claim 7,
**characterized in that**
the locking device (10) has a stop (16) for the traction means (3), wherein the traction means (3) is in contact with the stop (16) when the locking means (3) is in its locking position.

9. The sliding door system (1) according to one of the preceding claims, **characterized in that**
the locking means (13) has a carrier element (15), relative to which the locking section (14) is movably mounted, in particular parallel to a movement direction (B) of the traction means (3), wherein a restoring force is applied to the locking section (14), in particular by a spring element (31).

## Revendications

1. Dispositif de verrouillage (10) pour une installation de porte coulissante, comprenant
- un logement (11),
-- dans lequel un entraînement de verrouillage (20) sous la forme d'un moteur linéaire, comportant un stator (22) et un coulisseau (24) pouvant être déplacé en translation par rapport au stator (22) est agencé dans un premier intérieur de logement (11.4),
-- dans lequel un mécanisme de verrouillage (30) comportant un moyen de verrouillage (13), qui peut être reculé et avancé entre une position de libération et une position de verrouillage, est agencé dans un second intérieur de logement (11.5) séparé du premier intérieur de logement (11.4) par une paroi de logement (17),
-- et dans lequel le mécanisme de verrouillage (30) est accouplé à l'entraînement de verrouillage (20) par le biais d'au moins un élément de commande (25) relié au coulisseau (24) et guidé à travers une ouverture de guidage (18) dans la paroi de logement (17), dans lequel le dispositif de verrouillage est conçu et configuré pour verrouiller un moyen de traction (3) de l'installation de porte coulissante avec une section de verrouillage (14) du moyen de verrouillage (13) dans la position de verrouillage et pour le libérer dans la position de libération, dans lequel
-- le moyen de verrouillage (13) pour un déplacement entre la position de libération et la position de verrouillage est monté mobile linéairement perpendiculairement à une direction de déplacement du coulisseau (24) ou dans lequel
- le moyen de verrouillage (13) pour un déplacement entre la position de libération et la position de verrouillage est monté pivotant autour d'un axe de pivotement (S).

2. Dispositif de verrouillage (10) selon la revendication 1,
**caractérisé en ce que**
un premier roulement à rouleaux de guidage (41) est agencé sur l'élément de commande (25) et est logé dans l'ouverture de guidage (18), en particulier de telle sorte qu'une bague de roulement du premier roulement à rouleaux de guidage (41) qui peut tourner par rapport à l'élément de commande (25) est montée de manière à pouvoir rouler sur un contour intérieur de l'ouverture de guidage (18).

3. Dispositif de verrouillage (10) selon la revendication 2,
**caractérisé en ce que**
un second roulement à rouleaux de guidage (42) est agencé sur l'élément de commande (25) et est logé dans une coulisse de guidage (19) du moyen de verrouillage (13), en particulier de telle sorte qu'une bague de roulement du second roulement à rouleaux de guidage (42) qui peut tourner par rapport à l'élément de commande (25) est montée de manière à pouvoir rouler sur un contour intérieur de la coulisse de guidage (19).

4. Dispositif de verrouillage (10) selon l'une quelconque des revendications précédentes,
**caractérisé en ce que**
le moyen de verrouillage (13) présente deux coulisses de guidage (19) en particulier identiques et le coulisseau (24) comprend deux éléments de commande (25) guidés chacun dans l'une des coulisses de guidage (19).

5. Dispositif de verrouillage (10) selon l'une quelconque des revendications 3 ou 4,
**caractérisé en ce que**
la au moins une coulisse de guidage (19) présente une trajectoire non linéaire.

6. Installation de porte coulissante (1) comprenant
un entraînement de porte (9) comportant un moyen de traction (3), en particulier une courroie, un câble ou une chaîne,
un train de roulements de porte coulissante comportant un chariot mobile (5) pour un élément de porte coulissante (6), qui est accouplé au moyen de traction (3) et qui, à partir d'une position fermée, peut être déplacé sur une certaine distance dans au moins un position ouverte prédéterminée, et
un dispositif de verrouillage (10) pour le verrouillage de l'entraînement de porte (9) selon l'une des revendications précédentes.

7. Installation de porte coulissante (1) selon la revendication 6,
**caractérisée en ce que**
une section de verrouillage (14) du moyen de verrouillage (13) coopère avec le moyen de traction (3) par complémentarité de force et/ou de formes dans la position de verrouillage, de sorte que le chariot (5) accouplé au moyen de traction (3) est arrêté.

8. Installation de porte coulissante (1) selon la revendication 7,
**caractérisée en ce que**
le dispositif de verrouillage (10) présente une butée (16) pour le moyen de traction (3), dans laquelle le moyen de traction (3) est en contact avec la butée (16) lorsque le moyen de verrouillage (3) se trouve dans sa position de verrouillage.

9. Installation de porte coulissante (1) selon l'une quelconque des revendications précédentes,
**caractérisée en ce que**
le moyen de verrouillage (13) présente un élément porteur (15), par rapport auquel la section de verrouillage (14) est montée mobile, en particulier parallèlement à une direction de déplacement (B) du moyen de traction (3), dans laquelle la section de verrouillage (14), peut être soumise à une force de rappel, en particulier par un élément ressort (31).
